# FASCICULE DE BREVET EUROPEEN

(11) **EP 4 409 114 B1**
(45) Date de publication et mention de la délivrance du brevet: **11.06.2025**
(21) Numéro de dépôt: 22786385.9
(22) Date de dépôt: 02.09.2022
(51) Int. Cl.: F01D 11/00, F01D 11/02, F01D 11/04

(54) **TURBINE À GAZ HAUTE-PRESSION POUR UNE TURBOMACHINE ET TURBOMACHINE**
HOCHDRUCK-GASTURBINE FÜR EINE TURBOMASCHINE UND TURBOMASCHINE
HIGH-PRESSURE GAS TURBINE FOR A TURBOMACHINE AND TURBOMACHINE

(30) Priorité: 27.09.2021 FR 2110133
(43) Date de publication de la demande: 07.08.2024
(73) Titulaire: SAFRAN AIRCRAFT ENGINES, 75015 Paris (FR)
(72) Inventeur: SALVATORI, Francesco, 77550 MOISSY-CRAMAYEL (FR); BONNEAU, Damien, 77550 MOISSY-CRAMAYEL (FR); CONTINI, Nicolas, 77550 MOISSY-CRAMAYEL (FR); JARROSSAY, Clément, 77550 MOISSY-CRAMAYEL (FR); TABARIN, Pascal, Cédric, 77550 MOISSY-CRAMAYEL (FR)
(74) Mandataire: Ernest Gutmann - Yves Plasseraud S.A.S.
(86) Numéro de dépôt international: PCT/FR2022/051663
(87) Numéro de publication internationale: WO 2023/047034

(56) Documents cités:
- US-A1- 2015 354 391
- US-B2- 9 605 552

## Description

### Domaine technique

La présente invention se rapporte à une turbine à gaz haute-pression pour une turbomachine. Elle se rapporte également à une turbomachine comprenant une telle turbine à gaz.

### Technique antérieure

Classiquement, telle que représentée à la figure 1, une turbomachine 10 de type turboréacteur à double flux comporte, de l'amont vers l'aval dans le sens de la circulation des gaz à l'intérieur de la turbomachine 10, une soufflante 14, un compresseur basse-pression 16, un compresseur haute-pression 18, une chambre de combustion 20, une turbine haute-pression 22, une turbine basse-pression 24 et une tuyère d'échappement 26. Le compresseur basse-pression 16, le compresseur haute-pression 18, la chambre de combustion 20, la turbine haute-pression 22, la turbine basse-pression 24 et la tuyère d'échappement 26 sont agencés radialement à l'intérieur d'un carter 12 qui délimite, radialement vers l'extérieur, une veine annulaire 11 de la turbomachine 10 dans laquelle s'écoule les gaz de l'amont vers l'aval.

Le compresseur haute-pression 18 et le compresseur basse-pression 16 sont respectivement reliés à une turbine haute-pression 22 et une turbine basse-pression 24 par un arbre 15, 17 respectif s'étendant selon l'axe longitudinal X de rotation des arbres de la turbomachine 10. Dans la suite, les qualificatifs d'orientation, tels que « longitudinal », « radial » et « circonférentiel » sont définis par référence à l'axe longitudinal. Par ailleurs, les termes amont et aval sont définis par rapport au sens de circulation des gaz au sein de la turbomachine.

La turbine haute-pression 22 comprend une pluralité d'étages, l'un d'entre eux étant partiellement représenté à la figure 2, comportant chacun un distributeur 30 et une roue mobile 40 montée en aval du distributeur 30.

Le distributeur 30 comporte une plateforme annulaire interne 34 et une rangée annulaire d'aubes fixes 32. Chaque aube fixe 32 s'étend radialement dans la veine annulaire 11 et est reliée, radialement à l'intérieur à la plateforme annulaire interne 34. Le distributeur 30 comporte généralement une bride radiale annulaire 36 d'accrochage au carter 5.

La roue mobile 40 comporte une rangée annulaire d'aubes mobiles 42 portée par un disque 41 comprenant une pluralité d'alvéoles sur sa périphérie externe, chacune recevant un pied 46 d'une aube 42. Chaque aube mobile 42 comprend en outre un secteur d'une plateforme annulaire interne 44 de la roue mobile 40 depuis lequel s'étend une pale 42' radialement vers l'extérieur à travers la veine annulaire 11. La plateforme annulaire interne 44 comporte ainsi une pluralité de secteurs disposés circonférentiellement bout à bout autour de l'axe longitudinal X.

La plateforme annulaire interne 34 du distributeur 30 et la plateforme annulaire interne 44 de la roue mobile 40 délimitent chacune, radialement vers l'intérieur, la veine annulaire 11.

En fonctionnement, les gaz s'écoulant dans la veine annulaire 11 s'introduisent dans un espace formé longitudinalement entre la plateforme annulaire interne 34 du distributeur 30 et la plateforme annulaire interne 44 de la roue mobile 40, ce qui réduit les performances de la turbomachine 10. Pour limiter ce phénomène, il est connu d'agencer, radialement à l'intérieur de la plateforme annulaire interne 34 du distributeur 30, un becquet annulaire amont 47 de la plateforme annulaire interne 44 et un becquet annulaire aval 54 d'une pièce annulaire 50 d'étanchéité du carter 5. Ainsi, une chicane est formée dans l'espace longitudinal entre la plateforme annulaire interne 34 du distributeur 30 et la plateforme annulaire interne 44 de la roue mobile 44, limitant la fuite, radialement vers l'intérieur, des gaz s'écoulant dans la veine annulaire 11.

Par ailleurs, un flux d'air de purge, prélevé dans le compresseur basse-pression 16 et/ou le compresseur haute-pression 18, est dirigé à travers une cavité annulaire de purge 62 vers l'espace formé longitudinalement entre la plateforme annulaire interne 34 du distributeur 30 et la plateforme annulaire interne 44 de la roue mobile 4. Ce flux d'air de purge permet ainsi de rediriger les gaz s'étant introduits dans la cavité de purge 62 vers la veine annulaire 11.

Toutefois, cette solution ne présente pas entière satisfaction en ce que le prélèvement d'air pris au niveau du compresseur basse-pression 16 et/ou du compresseur haute-pression 18 diminue le rendement de la turbomachine 10. Par ailleurs, la réintroduction, dans la veine annulaire 11, de l'air de purge et des gaz s'étant introduit dans la cavité de purge 62 perturbe l'écoulement dans la veine annulaire 11, ce qui diminue également les performances de la turbomachine 10. US 2015/354391 divulgue l'état de la technique antérieure, qui ne comprend pas une pièce d'étanchéité aval appliquée contre une face amont du disque de la rangée annulaire d'aubes mobiles, mais au contraire une portion d'étanchéité aval venue de matière et constituant la face amont du disque de la rangée annulaire d'aubes mobiles.

US 9 605 552 B2 divulgue généralement une pièce d'étanchéité aval appliquée contre une face amont d'un disque d'une rangée annulaire d'aubes mobiles.

### Résumé

La présente invention vient améliorer la situation.

La présente invention consiste en une turbine à gaz haute-pression pour une turbomachine s'étendant autour d'un axe longitudinal, la turbine comprenant :
- un distributeur comprenant une plateforme annulaire interne et une rangée annulaire d'aubes fixes, chaque aube fixe étant reliée, radialement vers l'intérieur, à la plateforme annulaire interne,
- une rangée annulaire d'aubes mobiles montée en aval du distributeur, comportant un disque à partir duquel des aubes s'étendent radialement vers l'extérieur,
- une pièce d'étanchéité amont appliquée contre une face aval du distributeur et une pièce d'étanchéité aval une face amont du disque de la rangée annulaire d'aubes mobiles,

la pièce d'étanchéité aval comprenant un becquet amont agencé, au moins en partie, radialement à l'intérieur de la plateforme annulaire interne du distributeur,
la pièce d'étanchéité amont comprenant un premier becquet aval, agencé, en tout ou partie, radialement à l'intérieur du becquet amont de pièce d'étanchéité amont, le premier becquet aval formant une saillie radialement vers l'extérieur de la pièce d'étanchéité, une extrémité radialement externe dudit premier becquet aval étant agencée en vis-à-vis radial dudit becquet amont, formant ainsi une première cavité annulaire de recirculation qui est délimitée, longitudinalement, par le distributeur et le premier becquet aval,
la pièce d'étanchéité amont comprenant un second becquet aval formant une saillie vers l'aval, le second becquet aval étant agencé radialement à l'intérieur du premier becquet aval, la pièce d'étanchéité aval comportant une face amont s'étendant radialement et dépourvue de becquet intercalé radialement entre lesdits premier becquet aval et second becquet aval de la pièce d'étanchéité amont, formant ainsi une seconde cavité annulaire de recirculation qui est délimitée par lesdits premier becquet aval et second becquet aval de la pièce d'étanchéité amont et par la face amont de la pièce d'étanchéité aval,
une cavité annulaire de purge étant délimitée entre le distributeur et la rangée annulaire d'aubes mobiles et située radialement à l'intérieur de la seconde cavité annulaire de recirculation,
un flux d'air de purge ou un flux de gaz étant apte à s'écouler entre une veine annulaire située radialement à l'extérieur de la plateforme interne du distributeur et la première cavité annulaire de circulation, au travers d'un jeu entre la plateforme interne et le becquet amont, entre la première cavité de recirculation et la seconde cavité de recirculation, au travers d'un jeu entre le premier becquet aval et le becquet amont, et entre la seconde cavité de recirculation et la cavité de purge, au travers d'un jeu entre le second becquet aval et la pièce d'étanchéité aval.

L'agencement du premier becquet aval délimitant la première cavité annulaire de recirculation permet la formation d'un tourbillon, ou vortex, des gaz de la veine annulaire qui s'introduisent dans la première cavité annulaire de recirculation, ces gaz se mélangeant avec un flux d'air de purge provenant de la seconde cavité annulaire de recirculation et de la cavité annulaire de purge. Un tel tourbillon permet, d'une part, de limiter, voire d'empêcher, les gaz de la veine annulaire de s'écouler davantage radialement vers l'intérieur, et d'autre part, de réorienter ces gaz vers la veine annulaire. En d'autres termes, le tourbillon fait obstacle à un écoulement, radialement vers l'intérieur, des gaz provenant de la veine annulaire. Les gaz provenant de la veine annulaire s'introduisant dans la première cavité annulaire de recirculation sont ainsi avantageusement majoritairement contenus dans la première cavité annulaire de recirculation.

La seconde cavité annulaire de recirculation permet également la formation d'un tourbillon, ou vortex, des gaz issus de la première cavité annulaire de recirculation qui s'introduisent dans la secondaire cavité annulaire de recirculation, ces gaz se mélangeant avec un flux d'air de purge provenant de la cavité annulaire de purge. Comme précédemment, un tel tourbillon permet, de limiter, voire d'empêcher, les gaz de s'écouler davantage radialement vers l'intérieur, et d'autre part, de réorienter ces gaz vers la première cavité annulaire de recirculation. En d'autres termes, le tourbillon fait ici obstacle à un écoulement, radialement vers l'intérieur, des gaz provenant de la première cavité annulaire de recirculation. Les gaz provenant de la première cavité annulaire de recirculation s'introduisant dans la seconde cavité annulaire de recirculation sont ainsi avantageusement majoritairement contenus dans la secondaire cavité annulaire de recirculation.

Ainsi, on diminue la quantité de gaz de la veine annulaire qui pénètre dans la cavité annulaire de purge.

Par ailleurs, on réduit le débit d'air de purge nécessaire pour rediriger les gaz s'étant introduits dans les première et seconde cavités annulaires de recirculation vers la veine annulaire. Ainsi, les éléments de la rangée annulaire d'aubes mobiles sont mieux protégés. Aussi, la quantité d'air de purge prélevée dans le compresseur haute-pression et/ou le compresseur basse-pression est réduite, ce qui permet d'améliorer le rendement de la turbomachine.

La caractéristique selon laquelle le premier becquet aval forme une saillie radialement vers l'extérieur de la pièce d'étanchéité équivaut, en d'autres termes, à ce que le premier becquet aval s'étend radialement vers l'extérieur depuis une partie annulaire de la pièce d'étanchéité. Le premier becquet aval peut s'étendre depuis une extrémité radialement externe de la partie annulaire de la pièce d'étanchéité.

Par ailleurs, la caractéristique selon laquelle le second becquet aval forme une saillie vers l'aval de la pièce d'étanchéité équivaut, en d'autres termes, à ce que le second becquet aval s'étend longitudinalement vers l'aval depuis une partie annulaire de la pièce d'étanchéité.

Le premier becquet aval peut s'étendre radialement vers l'extérieur depuis une extrémité radialement externe d'une partie annulaire de la pièce d'étanchéité amont, ladite première cavité annulaire de recirculation étant délimitée, radialement vers l'intérieur, par une face radialement externe de la partie annulaire de la pièce d'étanchéité amont, la face annulaire radialement externe de ladite partie annulaire présentant, en tout ou partie, une forme concave.

La forme concave permet de favoriser encore la formation d'un vortex ou tourbillon au sein de la première cavité de recirculation.

Le premier becquet aval peut s'étendre radialement vers l'extérieur depuis une extrémité radialement externe d'une partie annulaire de la pièce d'étanchéité amont, le premier becquet aval comprenant une paroi tronconique évasée vers l'aval s'étendant depuis l'extrémité radialement externe et aval de la partie annulaire de la pièce d'étanchéité amont et une paroi radiale s'étendant radialement vers l'extérieur depuis une extrémité aval de ladite paroi tronconique.

Le second becquet aval peut être cylindrique, c'est-à-dire peut s'étendre longitudinalement vers l'aval.

L'angle entre la paroi tronconique du premier becquet aval et le second becquet aval est compris entre 30 et 45°, préférentiellement entre 35 et 40°.

Un tel angle favorise la formation de vortex ou tourbillons dans chacune des première et seconde cavités de recirculation.

Le second becquet aval peut être agencé en vis-à-vis axial d'un renfoncement ou d'un décrochement ménagé dans la pièce d'étanchéité aval afin de garder un jeu axial minimum entre le second becquet aval et la pièce d'étanchéité aval.

Un tel renfoncement ou décrochement permet de favoriser la formation d'un vortex ou tourbillon dans la seconde cavité de recirculation, et empêcher l'introduction de gaz chauds dans la cavité de purge.

Le becquet amont peut présenter une face radialement externe qui est de forme tronconique à section diminuant vers l'amont s'étendant sur au moins une première portion longitudinale.

Une telle forme permet de faciliter l'évacuation de l'air de purge et des gaz hors de la première cavité de recirculation vers la veine annulaire. Par ailleurs, une telle caractéristique permet d'adapter la direction dans laquelle les gaz mélangés dans la veine annulaire sont réintroduits dans la veine annulaire pour minimiser les perturbations sur les gaz s'écoulant dans la veine annulaire.

Le distributeur peut comporter en outre une bride annulaire radiale s'étendant radialement vers l'intérieur depuis la plateforme annulaire interne, la pièce d'étanchéité amont étant rapportée et fixée à la bride annulaire radiale.

Le second becquet aval peut comporter une partie en saillie radialement vers l'extérieur à son extrémité aval.

Selon un autre aspect de l'invention, il est décrit une turbomachine comprenant une turbine à gaz haute-pression du type précité.

### Brève description des dessins

D'autres caractéristiques, détails et avantages apparaîtront à la lecture de la description détaillée ci-après, et à l'analyse des dessins annexés, sur lesquels :
[Fig. 1], déjà décrite précédemment, est une vue schématique partielle en coupe d'une turbomachine de l'art antérieur ;
[Fig. 2], déjà décrite précédemment, est une vue schématique partielle en coupe d'une turbine haute-pression de la turbomachine de la figure 1 ;
[Fig. 3] est une vue schématique partielle en perspective et en coupe d'une turbine haute-pression selon une forme de réalisation du présent document ;
[Fig. 4] est une vue schématique partielle en coupe de la turbine de la figure 3 ;
[Fig. 5] est une vue de détail de la figure 4 ;
[Fig. 6] est une vue correspondant à la figure 5, illustrant une variante de réalisation.

### Description des modes de réalisation

Il est maintenant fait référence aux figures 3 à 5 qui représentent, selon un premier mode de réalisation, partiellement une turbine haute-pression d'une turbomachine d'axe longitudinal X. La turbine haute-pression comprend une pluralité d'étages comprenant chacun un distributeur 30 et une roue mobile 40 montée en aval du distributeur 30.

Le distributeur 30 comprend une rangée annulaire d'aubes fixes 32. Chaque aube fixe 32 est reliée, radialement vers l'intérieur, à une plateforme annulaire interne 34 du distributeur 30. Chaque aube fixe 32 s'étend radialement vers l'extérieur depuis la plateforme annulaire interne 34. Chaque aube fixe 32 est reliée, radialement vers l'extérieur, à une plateforme externe 34' reliée à un carter externe de la turbine haute-pression. Une face annulaire radialement externe de la plateforme annulaire interne 34 et une face annulaire radialement interne de la plateforme externe 34' délimitent, radialement, respectivement vers l'intérieur et vers l'extérieur, une veine annulaire 11 de la turbomachine 10 au niveau du distributeur 30 de la turbine haute-pression. Ainsi, chaque aube fixe 32 s'étend radialement à l'intérieur de la veine annulaire 11.

Le distributeur 30 comporte en outre une bride annulaire radiale 36 s'étendant radialement vers l'intérieur depuis la plateforme annulaire interne 34. Le distributeur 30 peut être relié à un carter interne de turbomachine par l'intermédiaire de la bride annulaire radiale 36.

La roue mobile 40 comporte une rangée annulaire d'aubes mobiles 42 portée par un disque 41. La roue mobile 40 comprend une plateforme annulaire interne 44. Chaque aube mobile 42 de la roue mobile 40 comprend un secteur de la plateforme annulaire interne 44, les secteurs étant agencés circonférentiellement bout à bout autour de l'axe longitudinal X. Une face annulaire radialement externe 44a de la plateforme annulaire interne 44 délimite, radialement vers l'intérieur, la veine annulaire 11 au niveau de la roue mobile 40 de la turbine. Chaque aube mobile 42 comprend une pale 42' s'étendant, radialement vers l'extérieur, dans la veine annulaire 11 depuis le secteur respectif de la plateforme annulaire interne 44.

La roue mobile 40 comprend aussi une pièce d'étanchéité aval 43 rapportée et fixée sur une surface radiale amont du disque 41 et de la zone comportant la plateforme 44. La pièce d'étanchéité aval 43 comporte un becquet annulaire amont 47 qui est annulaire et qui s'étend au niveau de l'extrémité radialement externe de la pièce d'étanchéité aval 43. Le becquet annulaire amont 47 est agencé, ici en partie, radialement à l'intérieur de la plateforme annulaire interne 34 du distributeur 30. Autrement dit, le becquet annulaire amont 47 est disposé radialement à l'intérieur de la plateforme annulaire interne 34 du distributeur 30 et, en partie, en vis-à-vis radial de la plateforme annulaire interne 34 du distributeur 30. L'extrémité amont du becquet amont 47 est située longitudinalement plus en amont que l'extrémité aval de la plateforme interne 34. La pièce d'étanchéité aval 43 peut être partie intégrante du disque 41 et/ou de la plateforme 44.

La turbine haute-pression comprend en outre une pièce d'étanchéité amont 50, qui est ici annulaire, appliquée contre une face aval du distributeur 30. La pièce d'étanchéité amont 50 est ici rapportée et fixée à la bride annulaire radiale 36. Pour ce faire, la pièce d'étanchéité amont 50 comprend une partie annulaire 52 appliquée contre une face aval de la bride annulaire radiale 36 du distributeur 30. La partie annulaire 52 de la pièce d'étanchéité amont 50 peut être fixée, par exemple par boulonnage, à la bride annulaire radiale 36 du distributeur 30. La pièce d'étanchéité amont peut être partie intégrante du carter de la turbine haute-pression.

La pièce d'étanchéité amont 50 comporte un premier becquet aval 54 qui est annulaire. Le premier becquet annulaire aval 54 est agencé, ici en partie, radialement à l'intérieur du becquet annulaire amont 47 de la pièce d'étanchéité aval 43. Autrement dit, le premier becquet annulaire aval 54 est disposé radialement à l'intérieur du becquet annulaire amont 47 et, en partie, en vis-à-vis radial du becquet annulaire amont 47. Le premier becquet annulaire aval 54 s'étend radialement vers l'extérieur depuis une extrémité radialement externe de la partie annulaire 52 de la pièce annulaire d'étanchéité 50. De manière remarquable, une extrémité radialement externe 55 du premier becquet annulaire aval 54 est agencée en vis-à-vis radial du becquet annulaire amont 47, formant ainsi une première cavité annulaire de recirculation 60 qui est délimitée, longitudinalement, par le distributeur 30 et le premier becquet aval 54. La première cavité annulaire de recirculation 60 est ici délimitée, radialement vers l'extérieur, par une face radialement interne 34a de la plateforme annulaire interne 34 du distributeur 30. La première cavité annulaire de recirculation 60 est délimitée, radialement vers l'intérieur, par une face annulaire radialement externe 52a de la partie annulaire 52 de la pièce annulaire d'étanchéité amont 50. La première cavité annulaire de recirculation 60 forme ici un espace libre. En d'autres termes, la première cavité annulaire de recirculation 60 est ici dépourvue de tout élément solide.

De manière remarquable, un espace libre est formé, longitudinalement, entre la plateforme annulaire interne 34 du distributeur 30 et la plateforme annulaire interne 44 de la roue mobile 40. La plateforme annulaire interne 34 du distributeur 30 et le becquet annulaire amont 47 de la roue mobile 40 définissent ensemble un jeu ou conduit d'écoulement entre la veine annulaire 11 et la première cavité annulaire de recirculation 60.

Un tel agencement du premier becquet annulaire aval 54 délimitant la première cavité annulaire de recirculation 60 permet la formation d'un tourbillon, ou vortex (illustré par des flèches à la figure 4), des gaz s'écoulant dans la veine annulaire 11 qui s'introduisent dans la première cavité annulaire de recirculation 60, ces gaz se mélangeant avec un flux d'air de purge provenant d'une cavité annulaire de purge 62 et d'une seconde cavité annulaire de recirculation 64 se situant radialement vers l'intérieur entre le distributeur 30 et la roue mobile 40. Un tel tourbillon permet, d'une part, de limiter, voire d'empêcher, les gaz de la veine 11 de s'écouler davantage radialement vers l'intérieur, et d'autre part, de réorienter ces gaz vers la veine annulaire 11. En d'autres termes, le tourbillon fait obstacle à un écoulement, radialement vers l'intérieur, des gaz provenant de la veine annulaire 11. Les gaz provenant de la veine annulaire 11 s'introduisant dans la première cavité de recirculation 60 sont ainsi avantageusement contenus dans cette cavité 60. Ainsi, on diminue la quantité de gaz de la veine annulaire 11 qui pénètre dans la seconde cavité de recirculation 64 et dans la cavité annulaire de purge 62.

Par ailleurs, on réduit le débit d'air de purge nécessaire pour rediriger les gaz s'étant introduits dans la première cavité annulaire de recirculation 60 vers la veine annulaire 11. Ainsi, les éléments de roue mobile 40 sont mieux protégés. Aussi, la quantité d'air de purge prélevée dans le compresseur haute-pression et/ou le compresseur basse-pression est réduite, ce qui permet d'améliorer le rendement de la turbomachine.

En référence à la figure 5 qui est une vue à plus grande échelle de la figure 4, on distingue que le premier becquet annulaire aval 54 comprend une paroi tronconique 54a évaséevers l'aval et s'étendant depuis l'extrémité radialement externe et aval de la partie annulaire 52 de la pièce annulaire d'étanchéité 50. L'épaisseur de la paroi tronconique 54a diminue légèrement vers l'aval. Le premier becquet annulaire aval 54 comprend aussi une paroi annulaire radiale 54b s'étendant radialement vers l'extérieur depuis une extrémité aval de la paroi tronconique 54a. Un jeu radial est formé entre l'extrémité radialement externe du premier becquet aval 54 et le becquet amont 47, autorisant le passage d'un flux d'air de purge provenant de la seconde cavité de recirculation 64 et de la cavité de purge 62. La partie annulaire 52 de la pièce annulaire d'étanchéité 50 présente une face annulaire radialement externe 52a ayant une forme concave.

Le premier becquet annulaire aval 54 peut également présenter une pluralité de trous (non représentés) qui peuvent être régulièrement répartis circonférentiellement autour de l'axe longitudinal X. La pluralité de trous peut s'étendre au travers de la paroi tronconique 54a du premier becquet annulaire aval 54. Cela permet de laisser passer un flux d'air de purge à travers les trous 56 vers la première cavité annulaire de recirculation 60, notamment au niveau où la pression des gaz dans la première cavité annulaire de recirculation 60 est la plus élevée. On limite ainsi encore plus l'introduction des gaz provenant de la veine annulaire 11 dans la seconde cavité de recirculation 64 et dans la cavité annulaire de purge 62.

Par ailleurs, tel que visible aux figures 3 et 4, le premier becquet annulaire amont 47 présente une face annulaire radialement externe 47a qui est de forme tronconique à section diminuant vers l'amont et qui s'étend sur une première portion longitudinale du premier annulaire becquet amont 47. La première portion du becquet annulaire amont 47 est, ici en partie, en vis-à-vis radial de la plateforme annulaire interne 34 du distributeur 30 La face annulaire radialement externe 47a de la première portion du becquet annulaire amont 47 est ici reliée à la face annulaire radialement externe 44a de la plateforme annulaire interne 44 de la roue mobile 40, notamment par un arrondi.

En fonctionnement, les gaz de la veine annulaire 11 introduits dans la première cavité annulaire de recirculation 60 par l'intermédiaire du conduit ou jeu formé entre ledit becquet annulaire amont 47 et la plateforme annulaire interne 34 du distributeur 30, sont mélangés au flux d'air de purge pour être redirigés vers la veine annulaire 11. Une telle face annulaire radialement externe 47a du becquet annulaire amont 47 permet d'adapter la direction dans laquelle les gaz mélangés dans la veine annulaire 11 sont réintroduits dans la veine annulaire 11 pour minimiser les perturbations sur les gaz s'écoulant dans la veine annulaire 11. En particulier, la conicité de la face annulaire radialement externe 47a du becquet annulaire amont 47 pourra être choisie pour minimiser les perturbations sur les gaz s'écoulant dans la veine annulaire 11.

La face annulaire radialement interne 34a de la plateforme annulaire interne 34 du distributeur 30 présente, ici en partie, une forme concave qui est agencée en vis-à-vis radial du becquet annulaire amont 47. Une telle forme concave de la face annulaire radialement interne 34a de la plateforme annulaire interne 34 du distributeur 30 permet de favoriser l'apparition d'un tourbillon au niveau de l'interface entre les gaz provenant de la veine annulaire 11 et l'air de purge.

Par ailleurs, la pièce d'étanchéité amont 50 comprend un second becquet annulaire aval 58 agencé radialement à l'intérieur du premier becquet annulaire aval 54. Le second becquet annulaire aval 58 s'étend longitudinalement vers l'aval depuis la partie annulaire 52 de la pièce annulaire d'étanchéité 50. Le second becquet aval 58 présente une forme cylindrique et forme un angle compris entre 30 et 45°, préférentiellement entre 35 et 40°, avec la paroi tronconique 54a du premier becquet aval 54. Le second becquet aval 58 est situé en vis-à-vis axial d'un renfoncement annulaire 43a ménagé dans la pièce d'étanchéité aval 43. Un jeu axial est formé entre l'extrémité aval du second becquet aval 58 et la paroi de fond du renfoncement 43a, de manière à autoriser le passage d'un flux d'air de purge provenant de la cavité de purge 62.

La seconde cavité de recirculation 64 est délimitée par le premier becquet aval 54, le second becquet aval 58 et la surface amont de la seconde pièce d'étanchéité 43.

En fonctionnement, une faible quantité des gaz issus de la première cavité annulaire de recirculation 60 peuvent déboucher dans la seconde cavité de recirculation 64 au travers du jeu formé entre le becquet amont 47 et le premier becquet aval 54. Ces gaz sont alors mélangés au flux d'air de purge issu de la cavité de purge 62, pénétrant dans la seconde cavité de recirculation 64 au travers du jeu formé entre le second becquet aval 58 et la pièce d'étanchéité aval 43. Une fois mélangé à l'air, ces gaz sont redirigés vers la première cavité de recirculation 60 puis vers la veine annulaire 11. La forme de la seconde cavité 64 permet de générer des vortex ou tourbillons, illustrés par des flèches à la figure 4, permettant de faciliter un tel mélange et une telle évacuation. On limite, voire on empêche, ainsi un écoulement des gaz vers la cavité de purge 62.

La figure 6 illustre une variante de réalisation dans laquelle une partie du second becquet aval 58, par exemple l'extrémité aval du second becquet aval, comporte une partie en saillie 58a radialement vers l'extérieur, par exemple une partie oblique radialement vers l'extérieur et longitudinalement vers l'aval. Une telle partie en saillie 58a permet d'améliorer encore l'efficacité d'évacuation du vortex créé au niveau de la seconde cavité de recirculation 64.

L'invention ne se limite pas aux seuls exemples décrits précédemment et est susceptible de nombreuses variantes, mais est définie par l'énoncé des revendications. En particulier, les modes de réalisation sont susceptibles d'être combinés, dans le cadre de l'énoncé des revendications.

Selon une variante ne faisant pas partie de l'invention revendiquée et non représentée, la pièce annulaire d'étanchéité 50 peut être venue de matière avec la bride annulaire radiale 36 du distributeur 30.

Selon une variante non représentée, la pièce annulaire d'étanchéité 50 peut comprendre une pluralité de secteurs disposés circonférentiellement bout à bout autour de l'axe longitudinal X.

## Revendications

1. Turbine à gaz haute-pression pour une turbomachine (10) s'étendant autour d'un axe longitudinal (X), la turbine comprenant :
- un distributeur (30) comprenant une plateforme annulaire interne (34) et une rangée annulaire d'aubes fixes (32), chaque aube fixe (32) étant reliée, radialement vers l'intérieur, à la plateforme annulaire interne (34),
- une rangée annulaire d'aubes mobiles (40) montée en aval du distributeur (30), comportant un disque (41) à partir duquel des aubes (42) s'étendent radialement vers l'extérieur,
- une pièce d'étanchéité amont (50) appliquée contre une face aval du distributeur (30) et une pièce d'étanchéité aval (43) appliquée contre une face amont du disque (41) de la rangée annulaire d'aubes mobiles (40),
la pièce d'étanchéité aval (43) comprenant un becquet amont (47) agencé, au moins en partie, radialement à l'intérieur de la plateforme annulaire interne (34) du distributeur (30), la pièce d'étanchéité amont (50) comprenant un premier becquet aval (54), agencé, en tout ou partie, radialement à l'intérieur du becquet amont (47) de pièce d'étanchéité amont (50) (50), le premier becquet aval (54) formant une saillie radialement vers l'extérieur de la pièce d'étanchéité (50), une extrémité radialement externe (55) dudit premier becquet aval (54) étant agencée en vis-à-vis radial dudit becquet amont (47), formant ainsi une première cavité annulaire de recirculation (60) qui est délimitée, longitudinalement, par le distributeur (30) et le premier becquet aval (54),
la pièce d'étanchéité amont (50) comprenant un second becquet aval (58) formant une saillie vers l'aval, le second becquet aval (58) étant agencé radialement à l'intérieur du premier becquet aval (54), la pièce d'étanchéité aval (43) comportant une face amont s'étendant radialement et dépourvue de becquet intercalé radialement entre lesdits premier becquet aval (54) et second becquet aval (58) de la pièce d'étanchéité amont (50), formant ainsi une seconde cavité annulaire de recirculation (60) qui est délimitée par lesdits premier becquet aval (54) et second becquet aval (58) de la pièce d'étanchéité amont (50) et par la face amont de la pièce d'étanchéité aval (43),
une cavité annulaire de purge (62) étant délimitée entre le distributeur (30) et la rangée annulaire d'aubes mobiles (40) et située radialement à l'intérieur de la seconde cavité annulaire de recirculation (64),
un flux d'air de purge ou un flux de gaz étant apte à s'écouler entre une veine annulaire (11) située radialement à l'extérieur de la plateforme interne (34) du distributeur (30) et la première cavité annulaire de circulation (60), au travers d'un jeu entre la plateforme interne (34) et le becquet amont (47), entre la première cavité de recirculation (60) et la seconde cavité de recirculation (64), au travers d'un jeu entre le premier becquet aval (54) et le becquet amont (47), et entre la seconde cavité de recirculation (64) et la cavité de purge (62), au travers d'un jeu entre le second becquet aval (58) et la pièce d'étanchéité aval (43).

2. Turbine selon la revendication 1, dans laquelle le premier becquet aval (54) s'étend radialement vers l'extérieur depuis une extrémité radialement externe d'une partie annulaire (52) de la pièce d'étanchéité (50), ladite première cavité annulaire de recirculation (60) étant délimitée, radialement vers l'intérieur, par une face radialement externe (52a) de la partie annulaire (52) de la pièce d'étanchéité (50), la face annulaire radialement externe (52a) de ladite partie annulaire (52) présentant, en tout ou partie, une forme concave.

3. Turbine selon l'une quelconque des revendications précédentes, dans laquelle le premier becquet aval (54) s'étend radialement vers l'extérieur depuis une extrémité radialement externe d'une partie annulaire (52) de la pièce d'étanchéité aval (43) (50), le premier becquet aval (54) comprenant une paroi tronconique (54a) évasée vers l'aval s'étendant depuis l'extrémité radialement externe et aval de la partie annulaire (52) de la pièce d'étanchéité amont (50) et une paroi radiale (54b) s'étendant radialement vers l'extérieur depuis une extrémité aval de ladite paroi tronconique (54a).

4. Turbine selon l'une quelconque des revendications précédentes, dans laquelle le second becquet aval (58) est cylindrique.

5. Turbine selon les revendications 3 et 4, dans laquelle l'angle entre la paroi tronconique (54a) du premier becquet aval (54) et le second becquet aval (58) est compris entre 30 et 45°, préférentiellement entre 35 et 40°.

6. Turbine selon l'une quelconque des revendications précédentes, dans laquelle le second becquet aval (58) est agencé en vis-à-vis axial d'un renfoncement (43a) ou d'un décrochement ménagé dans la pièce d'étanchéité aval (43).

7. Turbine selon l'une quelconque des revendications précédentes, dans laquelle le becquet amont (47) présente une face radialement externe (47a) qui est de forme tronconique à section diminuant vers l'amont s'étendant sur au moins une première portion longitudinale.

8. Turbine selon l'une quelconque des revendications précédentes, dans laquelle le distributeur (30) comporte en outre une bride annulaire radiale (36) s'étendant radialement vers l'intérieur depuis la plateforme annulaire interne (34), la pièce d'étanchéité amont (50) étant rapportée et fixée à la bride annulaire radiale (36).

9. Turbine selon l'une quelconque des revendications précédentes, dans laquelle le second becquet aval (58) comporte une partie en saillie (58a) radialement vers l'extérieur à son extrémité aval.

10. Turbomachine comprenant une turbine à gaz haute-pression selon l'une quelconque des revendications précédentes.

## Patentansprüche

1. Hochdruck-Gasturbine für ein Turbotriebwerk (10), das sich um eine Längsachse (X) erstreckt, wobei die Turbine umfasst:
- einen Leitapparat (30) mit einer inneren ringförmigen Plattform (34) und einer ringförmigen Aneinanderreihung von Leitschaufeln (32), wobei jede Leitschaufel (32) radial nach innen mit der inneren ringförmigen Plattform (34) verbunden ist,
- eine ringförmige Aneinanderreihung von Laufschaufeln (40), die stromabwärts des Leitapparats (30) gelagert ist und eine Scheibe (41) umfasst, von der aus sich Schaufeln (42) radial nach außen erstrecken,
- ein stromaufwärtiges Dichtungsteil (50), das an einer stromabwärtigen Fläche des Leitapparats (30) anliegt, und ein stromabwärtiges Dichtungsteil (43), das an einer stromaufwärtigen Fläche der Scheibe (41) der ringförmigen Aneinanderreihung von Laufschaufeln (40) anliegt,
wobei das stromabwärtige Dichtungsteil (43) einen stromaufwärtigen Vorsprung (47) umfasst, der zumindest teilweise radial innerhalb der inneren ringförmigen Plattform (34) des Leitapparats (30) angeordnet ist, wobei das stromaufwärtige Dichtungsteil (50) einen ersten stromabwärtigen Vorsprung (54) umfasst, der ganz oder teilweise radial innerhalb des stromaufwärtigen Vorsprungs (47) des stromaufwärtigen Dichtungsteils (50) angeordnet ist,
wobei der erste stromabwärtige Vorsprung (54) eine Auskragung radial nach außen von dem Dichtungsteil (50) bildet, wobei ein radial äußeres Ende (55) des ersten stromabwärtigen Vorsprungs (54) radial gegenüber dem stromaufwärtigen Vorsprung (47) angeordnet ist, wodurch ein erster ringförmiger Rezirkulationshohlraum (60) gebildet ist, der in Längsrichtung von dem Leitapparat (30) und dem ersten stromabwärtigen Vorsprung (54) begrenzt ist,
wobei das stromaufwärtige Dichtungsteil (50) einen zweiten stromabwärtigen Vorsprung (58) umfasst, der eine Auskragung in Richtung stromabwärts bildet, wobei der zweite stromabwärtige Vorsprung (58) radial innerhalb des ersten stromabwärtigen Vorsprungs (54) angeordnet ist, wobei das stromabwärtige Dichtungsteil (43) eine sich radial erstreckende stromaufwärtige Fläche aufweist, die keinen Vorsprung radial zwischen dem ersten stromabwärtigen Vorsprung (54) und dem zweiten stromabwärtigen Vorsprung (58) des stromaufwärtigen Dichtungsteils (50) umfasst, wodurch ein zweiter ringförmiger Rezirkulationshohlraum (60) gebildet ist, der von dem ersten stromabwärtigen Vorsprung (54) und dem zweiten stromabwärtigen Vorsprung (58) des stromaufwärtigen Dichtungsteils (50) und von der stromaufwärtigen Fläche des stromabwärtigen Dichtungsteils (43) begrenzt ist,
wobei ein ringförmiger Ablasshohlraum (62) zwischen dem Leitapparat (30) und der ringförmigen Aneinanderreihung von Laufschaufeln (40) begrenzt ist und sich radial innerhalb des zweiten ringförmigen Rezirkulationshohlraums (64) befindet,
wobei ein Ablassluftstrom oder ein Gasstrom zwischen einem ringförmigen Strömungskanal (11), der sich radial außerhalb der inneren Plattform (34) des Leitapparats (30) befindet, und dem ersten ringförmigen Zirkulationshohlraum (60) durch einen Spalt zwischen der inneren Plattform (34) und dem stromaufwärtigen Vorsprung (47), zwischen dem ersten Rezirkulationshohlraum (60) und dem zweiten Zirkulationshohlraum (64) durch einen Spalt zwischen dem ersten stromabwärtigen Vorsprung (54) und
dem stromaufwärtigen Vorsprung (47), und zwischen dem zweiten Rezirkulationshohlraum (64) und dem Ablasshohlraum (62) durch einen Spalt zwischen dem zweiten stromabwärtigen Vorsprung (58) und dem stromabwärtigen Dichtungsteil (43) strömen kann.

2. Turbine nach Anspruch 1, wobei sich der erste stromabwärtige Vorsprung (54) von einem radial äußeren Ende eines ringförmigen Abschnitts (52) des Dichtungsteils (50) radial nach außen erstreckt, wobei der erste ringförmige Rezirkulationshohlraum (60) von einer radial äußeren Fläche (52a) des ringförmigen Abschnitts (52) des Dichtungsteils (50) radial nach innen begrenzt ist, wobei die radial äußere ringförmige Fläche (52a) des ringförmigen Abschnitts (52) ganz oder teilweise eine konkave Form aufweist.

3. Turbine nach einem der vorhergehenden Ansprüche, wobei sich der erste stromabwärtige Vorsprung (54) von einem radial äußeren Ende eines ringförmigen Abschnitts (52) des stromabwärtigen Dichtungsteils (43) (50) radial nach außen erstreckt, wobei der erste stromabwärtige Vorsprung (54) eine sich stromabwärts erweiternde kegelstumpfförmige Wand (54a) aufweist, die sich ausgehend von dem radial äußeren, stromabwärtigen Ende des ringförmigen Abschnitts (52) des stromaufwärtigen Dichtungsteils (50) erstreckt, sowie eine radiale Wand (54b), die sich ausgehend von einem stromabwärtigen Ende der kegelstumpfförmigen Wand (54a) radial nach außen erstreckt.

4. Turbine nach einem der vorhergehenden Ansprüche, wobei der zweite stromabwärtige Vorsprung (58) zylindrisch ausgebildet ist.

5. Turbine nach Anspruch 3 und 4, wobei der Winkel zwischen der kegelstumpfförmigen Wand (54a) des ersten stromabwärtigen Vorsprungs (54) und dem zweiten stromabwärtigen Vorsprung (58) zwischen 30 und 45°, vorzugsweise zwischen 35 und 40°, beträgt.

6. Turbine nach einem der vorhergehenden Ansprüche, wobei der zweite stromabwärtige Vorsprung (58) axial gegenüber einer Vertiefung (43a) oder einem Absatz angeordnet ist, die bzw. der in dem stromabwärtigen Dichtungsteil (43) ausgebildet ist.

7. Turbine nach einem der vorhergehenden Ansprüche, wobei der stromaufwärtige Vorsprung (47) eine radial äußere Fläche (47a) aufweist, die kegelstumpfförmig mit einem sich stromaufwärts verjüngenden Querschnitt ausgebildet ist und sich über zumindest einen ersten Längsabschnitt erstreckt.

8. Turbine nach einem der vorhergehenden Ansprüche, wobei der Leitapparat (30) ferner einen radialen Ringflansch (36) aufweist, der sich ausgehend von der inneren ringförmigen Plattform (34) radial nach innen erstreckt, wobei das stromaufwärtige Dichtungsteil (50) an den radialen Ringflansch (36) angesetzt und daran befestigt ist.

9. Turbine nach einem der vorhergehenden Ansprüche, wobei der zweite stromabwärtige Vorsprung (58) an seinem stromabwärtigen Ende einen radial nach außen vorstehenden Abschnitt (58a) aufweist.

10. Turbotriebwerk mit einer Hochdruck-Gasturbine nach einem der vorhergehenden Ansprüche.

## Claims

1. High-pressure gas turbine for a turbomachine (10) extending around a longitudinal axis (X), the turbine comprising:
- a nozzle guide vane assembly (30) comprising an internal annular platform (34) and an annular array of fixed vanes (32), each fixed vane (32) being connected, radially inwards, to the internal annular platform (34),
- an annular array of movable blades (40) mounted downstream of the nozzle guide vane assembly (30), comprising a disc (41) from which blades (42) extend radially outwards,
- an upstream sealing element (50) applied against a downstream face of the nozzle guide vane assembly (30), and a downstream sealing element (43) applied against an upstream face of the disc (41) of the annular array of movable blades (40),
the downstream sealing element (43) comprising an upstream deflector (47) arranged, at least in part, radially internally to the internal annular platform (34) of the nozzle guide vane assembly (30),
the upstream sealing element (50) comprising a first downstream deflector (54) arranged, in whole or in part, radially internally to the upstream deflector (47) of the upstream sealing element (50) (50), the first downstream deflector (54) forming a radially outward projection from the sealing element (50), a radially external end (55) of said first downstream deflector (54) being arranged radially facing said upstream deflector (47), thus forming a first annular recirculation cavity (60) which is delimited, longitudinally, by the nozzle guide vane assembly (30) and the first downstream deflector (54),
the upstream sealing element (50) comprising a second downstream deflector (58) forming a projection in the downstream direction, the second downstream deflector (58) being arranged radially internally to the first downstream deflector (54), the downstream sealing element (43) comprising an upstream face extending radially and without any deflector interposed radially between said first downstream deflector (54) and said second downstream deflector (58) of the upstream sealing element (50), thus forming a second annular recirculation cavity (60) which is delimited by said first downstream deflector (54) and said second downstream deflector (58) of the upstream sealing element (50) and by the upstream face of the downstream sealing element (43),
an annular bleed cavity (62) being delimited between the nozzle guide vane assembly (30) and the annular array of movable blades (40) and located radially internally to the second annular recirculation cavity (64),
a stream of bleed air or a stream of gas being able to flow: between an annular path (11) located radially externally to the internal platform (34) of the nozzle guide vane assembly (30) and the first annular circulation cavity (60), through a clearance between the internal platform (34) and the upstream deflector (47); between the first recirculation cavity (60) and the second recirculation cavity (64), through a clearance between the first downstream deflector (54) and the upstream deflector (47); and between the second recirculation cavity (64) and the bleed cavity (62), through a clearance between the second downstream deflector (58) and the downstream sealing element (43).

2. Turbine according to claim 1, wherein the first downstream deflector (54) extends radially outwards from a radially external end of an annular portion (52) of the sealing element (50), said first annular recirculation cavity (60) being delimited, radially inwards, by a radially external face (52a) of the annular portion (52) of the sealing element (50), the radially external annular face (52a) of said annular portion (52) having, in whole or in part, a concave shape.

3. Turbine according to any one of the preceding claims, wherein the first downstream deflector (54) extends radially outwards from a radially external end of an annular portion (52) of the downstream sealing element (43) (50), the first downstream deflector (54) comprising a frustoconical wall (54a) which widens in the downstream direction, extending from the radially external and downstream end of the annular portion (52) of the upstream sealing element (50), and a radial wall (54b) extending radially outwards from a downstream end of said frustoconical wall (54a).

4. Turbine according to any one of the preceding claims, wherein the second downstream deflector (58) is cylindrical.

5. Turbine according to claims 3 and 4, wherein the angle between the frustoconical wall (54a) of the first downstream deflector (54) and the second downstream deflector (58) is between 30 and 45°, preferably between 35 and 40°.

6. Turbine according to any one of the preceding claims, wherein the second downstream deflector (58) is arranged axially opposite a recess (43a) or a niche provided in the downstream sealing element (43).

7. Turbine according to any one of the preceding claims, wherein the upstream deflector (47) has a radially external face (47a) which is of frustoconical shape with a decreasing cross-section in the upstream direction, extending over at least a first longitudinal portion.

8. Turbine according to any one of the preceding claims, wherein the nozzle guide vane assembly (30) further comprises a radial annular flange (36) extending radially inwards from the internal annular platform (34), the upstream sealing element(50) being attached and fixed to the radial annular flange (36).

9. Turbine according to any one of the preceding claims, wherein the second downstream deflector (58) includes a portion (58a) which projects radially outwards at its downstream end.

10. Turbomachine comprising a high-pressure gas turbine according to any one of the preceding claims.
